# EUROPÄISCHE PATENTSCHRIFT

(11) **EP 0 990 063 B1**
(45) Veröffentlichungstag und Bekanntmachung des Hinweises auf die Patenterteilung: **02.05.2003**
(21) Anmeldenummer: 99917897.3
(22) Anmeldetag: 27.03.1999
(51) Int. Cl.: D01H 5/76

(54) **WÄLZGELAGERTE DRUCKROLLE FÜR TEXTILMASCHINEN, INSBESONDERE FÜR TEXTURIERMASCHINEN**
ROLLER-BORNE PRESSURE ROLLER FOR TEXTILE MACHINES, ESPECIALLY TEXTURING MACHINES
GALET-PRESSEUR TOURNANT SUR ROULEMENT POUR MACHINES TEXTILES, EN PARTICULIER POUR MACHINES A TEXTURER

(30) Priorität: 21.04.1998 DE 19817741
(43) Veröffentlichungstag der Anmeldung: 05.04.2000
(73) Patentinhaber: TEXParts GmbH, 70376 Stuttgart (DE)
(72) Erfinder: HEITMANN, Uwe, D-73037 Göppingen (DE)
(74) Vertreter: Möbus, Daniela, Dr.-Ing.
(86) Internationale Anmeldenummer: EP9902123
(87) Internationale Veröffentlichungsnummer: WO99054531

(56) Entgegenhaltungen:
- DE-A- 4 408 552
- GB-A- 906 198
- US-A- 5 267 932

## Beschreibung

Die Erfindung betrifft eine wälzgelagerte Druckrolle für Textilmaschinen, insbesondere für Texturiermaschinen nach dem Oberbegriff des Anspruchs 1.

Wälzgelagerte Druckrollen mit einem elastischen Bezug zum Transport oder zum Verziehen eines Fadens in Textilmaschinen sind bereits bekannt. Dir Rollen klemmen den Faden zwischen einem freien Lieferwerk und dem Gummibezug ein. Für einen störungsfreien Transport muss der Gummibelag gleichmäßig an das Lieferwerk angepresst werden. Damit gewährleistet ist, dass sich der Belag stets parallel zum Lieferwerk ausrichtet, muss die Lagerung des Belags einen Freiheitsgrad aufweisen. Dieser Freiheitsgrad muss auch relativ groß sein, damit die zulässigen Toleranzen im Maschinengestell zwischen der Befestigung des Lieferwerks und der Befestigung der Schwenkhebel nicht zu eng werden. In der DE 17 60 142 A1 wurde daher vorgeschlagen, die Druckrollen frei fliegend zu lagern, sodass sie in der durch ihre Drehachse und die Achse des Lieferzylinders des Lieferwerks gebildeten Ebene pendelbar sind. Dazu wird die Rotationsachse der Druckrolle an einer schwenkbaren Achse befestigt. Diese Lösung ist jedoch aufgrund der erforderlichen Montage der Baugruppe und auch wegen der erforderlichen sehr genau ausgerichteten Montage an der Maschine relativ teuer. Die DE 29 23 871 schlägt eine Druckrolle vor, die pendelnd an einem quer zur Achse der Rolle gerichteten Bolzen aufgehängt ist. Auch diese Lösung ist relativ aufwendig. Die Druckrollen nach dem Stand der Technik müssen entweder mit der Achse geschliffen werden, oder die Achse muss in einem separaten Schritt vor dem Schleifen ausgebaut werden.

In der GB-A-906 198 ist eine Oberwalze beschrieben, bei der eine Hülse mit Überzug mittels eines Schnellverschlusses an der Achse der Oberwalze befestigt ist. Der Schnellverschluss wird durch ein Befestigungselement erzielt, das in radialer Richtung nachgiebig ist und auf das die Hülse aufschnappbar ist. Die Rastverbindung ist jedoch nicht gegen ein selbsttätiges Lösen beispielsweise durch Materialermüdung gesichert.

Der vorliegenden Erfindung liegt die Aufgabe zugrunde, eine Druckrolle vorzuschlagen, die einfach im Aufbau und ohne den Einsatz eines Werkzeugs rasch aus der Maschine ausbaubar sowie gegen ein selbsttätiges Entriegeln zuverlässig gesichert ist.

Die Aufgabe wird mit einer Druckrolle mit den Merkmalen des Anspruchs 1 gelöst.

Soll der Belag der Druckrolle nachgeschliffen werden, so kann auf einfache Weise allein der Außenring mit dem Belag von der Achse abgenommen und anschließend geschliffen werden. Der Außenring kann direkt in die entsprechende Schleifmaschine eingespannt werden. Ein separater Ausbau der Achse ist nicht erforderlich. Das Versehen eines Schnellverschlusses vereinfacht auch den Aufbau und die Montage der Druckrolle, da auf gesonderte Befestigungsmittel verzichtet werden kann. Der Schnellverschluss kann beispielsweise durch eine Rastverbindung gebildet sein. Der Außenring wird durch einen äußeren Deckel gehalten, der an der Achse oder an einem Wälzlageraufnahmering der Achse einrastbar ist und dadurch den Außenring fest auf der Achse hält. Der Wälzlageraufnahmering kann dabei aus Kunststoff gefertigt sein. Der Schnellverschluss kann jedoch auch ein Bajonett- oder Schraubverschluss sein.

Weitere Vorteile ergeben sich, wenn die Achse der Druckrolle kugelförmig ausgebildet ist. Hierdurch ist keine separate Schwenkachse für die pendelnde Aufhängung der Druckrolle erforderlich. Durch den Ersatz der zylindrischen Welle durch eine kugelförmig ausgebildete Welle ergibt sich außerdem eine geringere Flächenbelastung der Schwenklagerung. Diese Lösung benötigt auch weniger Teile und ist somit kostengünstiger.

Nachfolgend wird ein bevorzugtes Ausführungsbeispiel einer erfindungsgemäßen Druckrolle anhand der Zeichnung näher beschrieben.

Im Einzelnen zeigen:
- Fig. 1: eine Schnittansicht in Explosionsdarstellung einer Druckrolle;
- Fig. 2: einen Schnitt durch die montierte Druckrolle aus Fig. 1.

Die Druckrolle 10 aus den Fig. 1 und 2 weist einen Außenring 11 auf, der mit einem elastischen Bezug 12 überzogen ist. Auf der Innenseite des Außenrings 11 ist ein Wälzlager 13 angeordnet. Wie Fig. 1 zeigt, ist der Außenring 11 mit dem Bezug 12 und dem Wälzlager 13 von einer Achse 14 für die Druckrolle 10 abziehbar. Die Achse 14 weist einen kugelförmigen Abschnitt 14.1 auf, auf dem ein Wälzlageraufnahmering 15 aufsteckbar ist. Zur Montage der Druckrolle 10 wird zunächst ein innerer Deckel 16 und dann der Wälzlageraufnahmering 15 auf die Achse 14 aufgesteckt, bevor die Einheit bestehend aus Außenring 11, Überzug 12 und Wälzlager 13 auf den Wälzlageraufnahmering 15 aufgeschoben wird. Die Fixierung der Einheit aus Außenring 11, Bezug 12 und Wälzlager 13 an der Achse 14 erfolgt durch einen Deckel 17, der in die Stirnseite des Wälzlageraufnahmerings 15 einrastbar ist, wie Fig. 2 zeigt. Der kugelförmige Teil 14.1 der Achse 14 sorgt dafür, dass sich die Druckrolle 10 pendelnd parallel zur Oberfläche des nicht näher dargestellten Lieferwerks ausrichten kann. Die einfach lösbare Rastverbindung zwischen dem Deckel 17 und dem Wälzlageraufnahmering 15 ermöglicht ein rasches Abziehen des Außenrings 11 mit dem Überzug 12 von der Achse 14, wenn der Bezug 12 aufgrund von Abnutzungserscheinungen nachgeschliffen werden muss. Auch die anschließende Montage gestaltet sich einfach und ist ebenso wie das Abziehen ohne Werkzeug möglich. Das Wälzlager 13 muss dabei nicht gemeinsam mit dem Außenring 11 und der Achse abgezogen werden. Es könnte auch mit dem Wälzlageraufnahmering 15 eine Einheit bilden und lediglich der Außenring 11 sowie der Bezug 12 abziehbar ausgestaltet sein. Anstatt einer Rastverbindung zwischen dem Deckel 17 und dem Wälzlageraufnahmering 15 könnte auch ein Bajonettverschluss oder eine Schraubverbindung vorgesehen werden.

## Patentansprüche

1. Wälzgelagerte Druckrolle (10) für Textilmaschinen, insbesondere für Texturiermaschinen, mit einem elastischen Überzug (12), der auf einem Außenring (11) der Druckrolle (10) aufgezogen ist, wobei der Außenring mittels eines ohne Werkzeughilfe lösbaren Schnellverschlusses auf der Achse (14) der Druckrolle (10) formschlüssig befestigt ist, **dadurch gekennzeichnet, dass** der Außenring (11) durch einen äußeren Deckel (17) gehalten ist, der an der Achse (14) oder an einem Wälzlageraufnahmering (15) der Achse (14) einrastbar oder mittels eines Bajonett- oder Schraubverschlusses befestigbar ist.

2. Druckrolle nach Anspruch 1, **dadurch gekennzeichnet, dass** die Achse (14) der Druckrolle (10) kugelförmig ausgebildet ist.

3. Druckrolle nach Anspruch 1 oder 2, **dadurch gekennzeichnet, dass** der Wälzlageraufnahmering (15) aus Kunststoff gefertigt ist.

## Claims

1. Roller bearing-borne pressure roller (10) for textile machines, particularly for texturing machines, having an elastic cover (12) pulled onto an outer ring (11) of the pressure roller (10), whereby the outer ring is attached to the axle (14) of the pressure roller (10) in form-fitting manner by means of a quick-acting fastener releasable without the aid of tools, **characterised in that** the outer ring (11) is held by an outer cover (17) which may be latched to the axle (14) or to a roller bearing mounting ring (15) of the axle (14) or may be attached by means of a bayonet or screw fastener.

2. Pressure roller according to Claim 1, **characterised in that** the axle (14) of the pressure roller (10) is designed spherical.

3. Pressure roller according to Claim 1 or 2, **characterised in that** the roller bearing mounting ring (15) is made from plastics material.

## Revendications

1. Galet presseur (10) monté sur roulement pour machines textiles, en particulier pour machines à texturer, présentant un revêtement élastique (12) qui est enfilé sur une bague extérieure (11) du galet presseur (10), la bague extérieure étant fixée par complémentarité de forme sur l'axe (14) du galet presseur (10), au moyen d'une fermeture rapide détachable sans l'aide d'outil, **caractérisé en ce que** la bague extérieure (11) est maintenue par un couvercle extérieur (17), qui peut s'encliqueter sur l'axe (14) ou sur une bague support de roulement (15) pour recevoir l'axe (14) ou qui peut être fixé au moyen d'une fermeture à baïonnette ou à vis.

2. Galet presseur selon la revendication 1, **caractérisé en ce que** l'axe (14) du galet presseur (10) est de forme sphérique.

3. Galet presseur selon la revendication 1 ou 2, **caractérisé en ce que** la bague support de roulement (15) est fabriquée en matière plastique.
